# EUROPÄISCHE PATENTSCHRIFT

(11) **EP 2 543 050 B1**
(45) Veröffentlichungstag und Bekanntmachung des Hinweises auf die Patenterteilung: **30.05.2018**
(21) Anmeldenummer: 11701401.9
(22) Anmeldetag: 28.01.2011
(51) Int. Cl.: H01F 7/08, H01F 7/13, H01F 7/16, F16K 31/06

(54) **ELEKTROMAGNETVENTIL**
ELECTROMAGNET VALVE
SOUPAPE ÉLECTROMAGNÉTIQUE

(30) Priorität: 03.03.2010 DE 102010010187
(43) Veröffentlichungstag der Anmeldung: 09.01.2013
(73) Patentinhaber: Pierburg GmbH, 41460 Neuss (DE)
(72) Erfinder: ZURKE, Janusz, 47638 Straelen (DE); FERNANDES, Alvito, 51377 Leverkusen (DE)
(74) Vertreter: Patentanwälte ter Smitten Eberlein-Van Hoof Rütten Partnerschaftsgesellschaft mbB
(86) Internationale Anmeldenummer: PCT/EP2011/051212
(87) Internationale Veröffentlichungsnummer: WO 2011/107310

(56) Entgegenhaltungen:
- DE-A1- 4 221 112
- DE-A1- 10 248 125
- US-A- 3 883 839

## Beschreibung

Die Erfindung betrifft ein Elektromagnetventil mit einem elektromagnetischen Kreis aus einer auf ein Spulenträger gewickelten Spule, einem Anker, einem Kern und einer Rückschlusseinrichtung, wobei der Anker im Wesentlichen hohl ausgeführt ist und mit einer nach innen gerichteten Fläche auf einen Führungsstift beweglich gelagert ist und zumindest indirekt auf ein Ventilverschlussglied einwirkt.

Ein derartiges Elektromagnetventil ist aus der DE 102 48 125 bekannt. Hierbei dient das Elektromagnetventil als Antrieb für ein Schubumluftventil. Insbesondere im Brennkraftmaschinenbereich bestehen die ständigen Anforderungen, die Elektromagnetventile bei einem möglichst geringem Bauraum mit einer möglichst großen Magnetkraft zu versehen, die auch noch über einen großes Verstellbereich möglichst linear verlaufen soll, um eine genaue Ansteuerung der verschiedenen Ventiltypen zu gewährleisten. Das bekannte Elektromagnetventil weist insbesondere hinsichtlich der Höhe der Magnetkraft und der Linearität des Verlaufs der Magnetkraft Nachteile auf.

Ähnliche Elektromagnetventile sind auch aus den Druckschriften US 3 883 839 A und DE 42 21 112 A1 bekannt.

Daher stellt sich für die Erfindung die Aufgabe, ein Elektromagnetventil zu verschaffen, das diese Nachteile vermeidet.

Diese Aufgabe wird dadurch gelöst, dass zumindest die nach radial außen weisende Oberfläche des Führungsstiftes einen ersten Teil bildet, der zum Kern gerichtet ist und magnetisierbar ausgeführt ist, und einen zweiten Teil bildet, der zum Anker gerichtet ist und nicht-magnetisierbar ausgeführt ist, derart, dass zwischen dem ersten Teil und dem zweiten Teil eine Steuerkante ausgebildet ist, die einen verbesserten Übergang von Magnetfeldlinien in den Anker gewährleistet.

Durch eine derartige Ausführung ist auf einfache Weise eine wesentliche Erhöhung der Magnetkraft gewährleistet. Zudem erfolgt ein gleichmäßigerer Verlauf der Magnetkraft über dem Ventilhubweg. Besonders kostengünstig ist ein derartiges Elektromagnetventil herstellbar, wenn der Führungsstift aus einem ersten magnetisierbarem Teilstück und aus einem zweiten nichtmagnetisierbaren Teilstück aufgebaut ist, die beispielsweise miteinander verschweißt oder verpresst sind. Dadurch, dass die Steuerkante zwischen dem ersten und dem zweiten Teil eine zum Anker gerichtete definierte Kontur, wie zum Beispiel eine gewölbte oder zugespitzte Fläche, aufweist, ist eine zusätzliche Einstellung der Magnetkraft möglich.

Wenn der Führungsstift vollständig aus magnetisierbarem Material besteht, wobei der zweite Teil eine nichtmagnetisierbare Buchse, bspw. Kunststoffgleitbuchse aufweist, ist das Elektromagnetventil besonders einfach herstellbar.

Eine besonders vorteilhafte Ausführungsform ist dann gegeben, wenn der zweite nichtmagnetisierbaren Teil als Lager für den Anker dient, wobei der zweite Teil des Führungsstiftes einen größeren Durchmesser als der erste Teil aufweist.

Eine besonders vorteilhafte Ausführungsform wird des Weiteren dadurch erreicht, dass der Führungsstift über ein Gewinde im Kern einstellbar angeordnet ist. Damit ist es dann noch einmal möglich die Magnetkraft in einem gewissen Bereich fein zu justieren.

Ausführungsbeispiele sind in der Zeichnung dargestellt und werden nachfolgend beschrieben, hierbei zeigt:
- Figur 1:: eine Schnittansicht des Erfindungsgemäßen Elektromagnetventils in einer Position 1,
- Figur 2:: eine Schnittansicht des Erfindungsgemäßen Elektromagnetventils in einer Position 2,
- Figur 3:: eine Darstellung des Verlaufs der Magnetkraft über den Ventilhub bei einem Elektromagnetventil herkömmlicher Bauart und gemäß der Erfindung, und
- Figur 4:: einen Ausschnitt einer weiteren Ausführungsform des Erfindungsgemäßen Elektromagnetventils.

Figur 1 zeigt ein erstes Ausführungsbeispiel des Erfindungsgemäßen Elektromagnetventils 1. Derartige Elektromagnetventile werden insbesondere im Brennkraftmaschinenbereich und dabei beispielsweise für den Antrieb von Schubumluftventilen, elektropneumatischen Druckwandlern, etc. eingesetzt. Das erfindungsgemäße Elektromagnetventil besteht im Wesentlichen aus einem Gehäuse 2, in dem eine auf einen Spulenträger 3 gewickelte Spule 4, ein Anker 5 sowie ein Kern 6 und eine Rückschlusseinrichtung 7 angeordnet sind. Im vorliegenden Ausführungsbeispiel besteht die Rückschlusseinrichtung 7 aus einem Rückschlussblech 8 und einem Joch 9. Der bewegliche Anker 5 ist dabei als eine nicht weiter dargestellte Ventilstange ausgebildet, die indirekt oder direkt auf ein nicht dargestelltes Ventilverschlussglied einwirkt. Im vorliegenden Ausführungsbeispiel weist der Anker 5 ein an seiner Innenseite angeordnetes Lager 10 auf, das als Kunststoffgleitbuchse ausgebildet ist. Mit diesem Lager 10 stützt sich der Anker 5 über eine Druckfeder 11 am Kern 6 ab. Das eingepresste Lager 10 und damit auch der Anker 5 gleiten auf bekannte Weise auf einem Führungsstift 12, der im vorliegenden Ausführungsbeispiel fest im Kern 6 angeordnet ist und der auch die Druckfeder 11 aufnimmt.

Der Führungsstift 12 besteht im vorliegenden Ausführungsbeispiel aus einem ersten magnetisierbaren Teilstück 13 und aus einem zweiten nichtmagnetisierbaren Teilstück 14. Zwischen diesen beiden Teilstücken 13 und 14 ist eine Steuerkante 15 ausgebildet, die einen verbesserten Übergang der Magnetfeldlinien in den Anker 5 gewährleistet und damit eine größere Magnetkraft bei gleichen Bauraumabmessungen ermöglicht.

Figur 2 zeigt nun das Elektromagnetventil 1 aus Figur 1 in einem bestromten Zustand. Der Anker 5 mit dem eingepressten Lager 10 ist gegen die Kraft der Druckfeder 11 in Richtung des Kerns 6 verschoben. Deutlich zu erkennen ist, dass der Anker 5 mit dem eingepressten Lager 10 im Wesentlichen auf dem zweiten Teilstück 14, das nicht magnetisierbar ausgeführt ist, gleitet.

Figur 3 zeigt nur den Verlauf der Magnetkraft, die auf den Anker 5 wirkt über den Ventilhub. Die gestrichelte Linie zeigt den Verlauf der Magnetkraft eines herkömmlichen Elektromagnetventils. Die durchgezogene Linie zeigt den Verlauf der Magnetkraft des Erfindungsgemäßen Elektromagnetventils 1 aus den Figuren 1 und 2. Deutlich zu erkennen ist die Steigerung der Magnetkraft und die Abflachung der Kurve im Bereich zwischen den in Figur 1 und Figur 2 dargestellten Positionen 1 und 2 hierdurch ist eine genauere Ansteuerung eines Ventils möglich.

Figur 4 zeigt in einem Teilausschnitt eine weitere Ausführungsform eines Erfindungsgemäßen Elektromagnetventils. Hierbei ist der Führungsstift 12 über ein Gewinde 17 einstellbar im Kern 6 angeordnet. Um eine Feinjustierung nach Montage vornehmen zu können, weist das Gehäuse 2 eine Aussparung 16 auf, durch die hindurch die Feineinstellung des Führungsstiftes 12 vorgenommen werden kann. Nach Feineinstellung kann der Führungsstift beispielsweise durch Schweißpunkte festgestellt werden, und die Aussparung auf bekannte Weise geschlossen werden.

Darüber hinaus sind natürlich noch weitere, hier nicht in im Einzelnen dargestellte, Ausführungsformen der Erfindung denkbar. So kann der Führungsstift beispielsweise vollständig aus nicht-magnetisierbarem Material bestehen, wobei ein erster Teil, der zum Kern gerichtet ist mittels einer Beschichtung oder eines aufgebrachten magnetischen Werkstoffes magnetisierbarer ausgeführt ist. Auch ist es denkbar, dass der Führungsstift vollständig aus magnetisierbarem Material besteht, wobei der zweite Teil des Führungsstiftes eine nicht-magnetisierbare Buchse aufweist auf die dann der Anker gleiten kann. Wichtig ist im jedem Fall, dass eine Steuerkante zwischen dem ersten Teil und dem zweiten Teil des Führungsstiftes ausgebildet ist, die einen Übergang der Magnetfeldlinien gewährleistet.

Sollten der erste Teil des Führungsstiftes und der zweite Teil des Führungsstiftes wie im Ausführungsbeispiel gezeigt aus Vollmaterial hergestellt sein, so können diese beiden Teile durch bekannte Verbindungstechniken, wie zum Beispiel Löten, Schweißen, etc. miteinander verbunden werden. Denkbar ist auch, dass die Steuerkante zwischen den beiden Teilen nicht als Ebene ausgebildet ist sondern eine Kontur, wie zum Beispiel eine gewölbte oder zugespitzte Fläche, aufweist.

## Patentansprüche

1. Elektromagnetventil mit einem elektromagnetischen Kreis aus einer auf einen Spulenträger gewickelten Spule, einem Anker, einem Kern und einer Rückschlusseinrichtung, wobei der Anker im Wesentlichen hohl ausgeführt ist und mit seiner nach innen gerichteten Fläche auf einem Führungsstift beweglich gelagert ist und zumindest indirekt auf ein Ventilverschlussglied einwirkt, **dadurch gekennzeichnet, dass**
zumindest die nach radial außen weisende Oberfläche des Führungsstiftes (12) einen ersten Teil (13) bildet, der zum Kern (6) gerichtet ist und magnetisierbar ausgeführt ist, und einen zweiten Teil (14) bildet, der zum Anker (5) gerichtet ist und nicht-magnetisierbar ausgeführt ist, derart, dass zwischen dem ersten Teil (13) und dem zweiten Teil (14) eine Steuerkante (15) ausgebildet ist, die einen verbesserten Übergang von Magnetfeldlinien in den Anker (5) gewährleistet.

2. Elektromagnetventil nach Anspruch 1, **dadurch gekennzeichnet, dass** der Führungsstift (12) aus einem ersten magnetisierbarem Teilstück (13) und aus einem zweiten nicht-magnetisierbarem Teilstück (14) aufgebaut ist.

3. Elektromagnetventil nach Anspruch 2 oder 3, **dadurch gekennzeichnet, dass** die Steuerkante (15) zwischen dem ersten und dem zweiten Teil (13, 14) eine zum Anker (5) gerichtete definierte Kontur, wie zum Beispiel eine gewölbte oder zugespitzte Fläche, aufweist.

4. Elektromagnetventil nach Anspruch 1, **dadurch gekennzeichnet, dass** der Führungsstift (12) vollständig aus magnetisierbarem Material besteht, wobei der zweite Teil eine nicht-magnetisierbare Buchse (10), bspw. Kunststoffgleitbuchse aufweist.

5. Elektromagnetventil nach einem der vorhergehenden Ansprüche, **dadurch gekennzeichnet, dass** der zweite nicht magnetisierbare Teil (14) als Lager für den Anker (5) dient, wobei der zweite Teil (14) des Führungsstiftes (12) einen größeren Durchmesser als der erste Teil (13) aufweist.

6. Elektromagnetventil nach einem der vorhergehenden Ansprüche, **dadurch gekennzeichnet, dass** der Führungsstift über ein Gewinde (17) im Kern einstellbar angeordnet ist.

## Claims

1. An electromagnetic valve with an electromagnetic circuit comprising a coil wound onto a coil former, an armature, a core, a magnetic return device, the armature being substantially hollow and being mounted so as to be movable with its inwardly directed face on the guide pin and acting at least indirectly on a valve closure element,
**characterized in that**
at least the surface of the guide pin (12) being arranged to point radially outwards forms a first part (13) directed towards the core (6) and being configured to be magnetizable, and a second part (14) directed towards the armature (5) and being configured not to be magnetizable, such that a control edge (15) is formed between the first part (13) and the second part (14) which ensures an improved transition of magnetic field lines into the armature (5).

2. The electromagnetic valve as recited in claim 1, **characterized in that** the guide pin (12) is formed by a first magnetizable section (13) and a second non-magnetizable section (14).

3. The electromagnetic valve as recited in claim 1 or 2, **characterized in that** the control edge (15) formed between the first part and the second part (13, 14) comprises a defined contour which is directed towards the armature (5), such as a dome-shape or a pointed surface for example.

4. The electromagnetic valve as recited in claim 1, **characterized in that** the guide pin (12) is made entirely of a magnetizable material, wherein the second part (13) comprises a non-magnetizable bushing (10), e.g. a slide bushing of plastic material.

5. The electromagnetic valve as recited in one of the preceding claims, **characterized in that** the non-magnetizable bushing (14) is configured to serve as a bearing for the armature (5), wherein the second part (14) of the guide pin (12) has a diameter which is larger than a diameter of first part (13).

6. The electromagnetic valve as recited in one of the preceding claims, **characterized in that** the guide pin is arranged so as to allow for an adjustment via a thread (17) in the core.

## Revendications

1. Soupape électromagnétique avec un circuit électromagnétique formé par une bobine enroulée sur un porte-bobine, une armature, un noyau et un moyen de retour de flux, ladite armature étant sensiblement creuse et supportée de manière à être mobile sur une broche de guidage par sa face dirigée vers l'intérieur et agissant au moins indirectement sur un élément de fermeture de soupape
**caractérisée en ce que**
au moins la surface de la broche de guidage (12) dirigée radialement vers l'extérieur forme une première partie (13) dirigée vers le noyau (6) et apte à être magnétisé, et une deuxième partie (14) dirigée vers l'armature (5) et non-magnétisable, de sorte qu'une arête de commande (15) est formée entre la première partie (13) et la deuxième partie (14), ladite arête garantissant une transition améliorée de lignes de champ magnétique dans l'armature (5).

2. Soupape électromagnétique selon la revendication 1, **caractérisée en ce que** la broche de guidage (12) est construite d'une première partie (13) magnétisable et d'une deuxième partie (14) non-magnétisable.

3. Soupape électromagnétique selon la revendication 1 ou 2, **caractérisée en ce que** l'arête de commande (15) entre la première partie (13) la deuxième partie (14) présente un contour défini, par exemple une surface courbée ou pointue, dirigé vers l'armature (5).

4. Soupape électromagnétique selon la revendication 1, **caractérisée en ce que** la broche de guidage (12) est entièrement réalisée d'une matière magnétisable, la deuxième partie comprenant un manchon (10) non-magnétisable, par exemple un manchon de glissement en matière plastique.

5. Soupape électromagnétique selon l'une quelconque des revendications précédentes, **caractérisée en ce que** la deuxième partie (14) non-magnétisable sert de logement de l'armature (5), la deuxième partie (14) de la broche de guidage (12) comprenant un diamètre plus grand que celui de la première partie (13).

6. Soupape électromagnétique selon l'une quelconque des revendications précédentes, **caractérisée en ce que** la broche de guidage est disposée de manière ajustable par un filetage (17) dans le noyau.
